# EUROPÄISCHE PATENTSCHRIFT

(11) **EP 0 029 142 B1**
(45) Veröffentlichungstag und Bekanntmachung des Hinweises auf die Patenterteilung: **18.05.1983**
(21) Anmeldenummer: 80106658.0
(22) Anmeldetag: 30.10.1980
(51) Int. Cl.: B65D 5/24

(54) **Aus einem Zuschnitt aufgefalteter stapelbarer Behälter**
Nestable container folded up in one blank
Réceptacle emboîtable déplié à partir d'un flan

(30) Priorität: 15.11.1979 DE 2946057
(43) Veröffentlichungstag der Anmeldung: 27.05.1981
(73) Patentinhaber: Burmeister, Jens, D-2000 Norderstedt (DE)
(72) Erfinder: Burmeister, Jens, D-2000 Norderstedt (DE)
(74) Vertreter: Glawe, Delfs, Moll & Partner

## Beschreibung

Die Erfindung betrifft einen aus einem Zuschnitt aufgefalteten stapelbaren Behälter mit einem viereckigen Behälterboden, der allseits von einer sich nach oben konisch öffnenden Behälterwand umgeben ist, die in ihren Eckbereichen dreieckige Faltteile aufweist, welche von den Ecken des Behälterbodens ausgehen und teilweise über sich selbst bzw. zwischen ihnen liegende viereckige Wandfelder zu drei Materiallagen gefaltet Übergänge zwischen diesen Wandfeldern bilden.

Behälter dieser Art weisen mindestens drei dreieckige Faltteile an jeder Ecke auf. Mit Hilfe von drei solchen Faltteilen lässt sich jedoch offenbar keine grosse Stabilität erreichen. Jedenfalls weisen die vorbekannten Behälter dieser Art in der Regel einen Falzrand oder eine ähnliche Randverstärkung auf. So wird zum Beispiel bei der Beschreibung eines vorbekannten Behälters (DE-A-1 810 600, US-A-3 536 248) die Möglichkeit, ohne einen solchen Falzrand auszukommen, zwar erwähnt; gezeigt und ausführlich erläutert wird aber nur das Ausführungsbeispiel mit einem solchen Falzrand. Selbstverständlich wird der Aufbau und auch die Herstellung des Behälters durch diesen Falzrand kompliziert gemacht. Dieser vorbekannte Behälter hat auch nur geringe Grösse (man soll direkt aus ihm essen können); er ist offenbar nicht so konstruiert, dass seine Abmessungen eine gewisse geringe Grösse überschreiten können.

Die Aufgabe der Erfindung besteht darin, einen Behälter der eingangs genannten Art zu schaffen, der einfachen Aufbau hat und der bei grösserer Dimensionierung für die Aufbewahrung von Flüssigkeiten und anderen fliess- und schüttfähigen Stoffen eine ausreichende Stabilität aufweist.

Die erfindungsgemässe Lösung besteht darin, dass in jedem Eckbereich sieben Faltteile vorgesehen sind, wobei sich benachbarte Faltkanten berühren, und dass der Behälter ein Fassungsvermögen von mindestens 56 Litern hat.

Ein wesentliches Verdienst der Erfindung besteht darin, dass erkannt wurde, dass durch sieben Faltteile die Stabilität des Behälters in entscheidendem Umfang vergrössert werden kann. Zwar liegen an den Ecken wie beim vorbekannten Behälter ebenfalls nur drei Materiallagen übereinander. Trotzdem ist die Stabilität wesentlich grösser, was in erster Linie auf der grösseren Anzahl von Knickkanten beruht. Diese grössere Eckenstabilität ist aber natürlich für gefüllte Behälter äusserst wichtig. Durch die Knickkanten und die dreifach übereinanderliegenden Materialkanten wird der Druck, der durch darüber gestapelte gefüllte Behälter auf die Ecke ausgeübt wird, auf die angrenzenden Seitenflächen verteilt, soweit er nicht von den Eckenbereichen selbst aufgenommen wird. Dabei hat sich weiter gezeigt, dass durch die grössere Anzahl der Faltungen auch die Nachgiebigkeit des Eckenbereiches sich erhöht hat. Selbstverständlich muss der Eckenbereich stabil sein; er sollte jedoch auch eine gewisse Nachgiebigkeit aufweisen, damit er bei einem geringen Stoss nicht gleich beschädigt wird. Diese Nachgiebigkeit wird dadurch bewirkt, dass sich an dieser Stelle bei entsprechender Kraftausübung die Faltungen ein wenig öffnen.

Es ist zwar ein Behälter bekannt, der in jedem Eckbereich ebenfalls sieben Faltteile aufweist (DE-B-2 133 297). Von diesen sieben Faltteilen sind aber nur sechs dreieckig, von denen jeweils drei in einer Spitze zusammenlaufen. Zwischen diesen dreifach übereinander gefalteten Faltteilen befindet sich beim fertigen Behälter ein im wesentlichen rechteckiger weiterer Faltteil. Damit ist der Behälter im wesentlichen unten in seinem Eckbereich mit einer lediglich einfachen Materiallage und einer Kante versehen, so dass er hier leicht beschädigt werden kann. Es ist bei diesem Behälter offenbar auch nur an Kleinbehälter gedacht, da die Aufbewahrung und das Servieren von Lebensmitteln als Zweck erwähnt wird. Schliesslich kommt dieser Behälter für die notwendige Stabilität offenbar auch nicht ohne einen entsprechend gefalteten Rand aus. Die erfindungsgemässe Aufgabe, insbesondere bezogen auf grössere Behälter, vermag der Behälter dieser Entgegenhaltung daher nicht zu lösen.

Innen an zwei Stellen und aussen an einer Stelle werden die Kanten der Faltteile des erfindungsgemässen Behälters aufeinander zugefaltet. Die Faltkanten aufeinander zugefalteter Bereiche berühren sich dabei. Hinter die Faltung kann daher an dieser Stelle nur sehr schwer Material eindringen bzw. gar nicht eindringen. Es wird also verhindert, dass die Faltung aufgeweicht oder sonstwie beschädigt wird. Es hat sich gezeigt, dass der erfindungsgemässe Behälter ziemlich grosse Abmessungen besitzen kann, und zwar auch dann, wenn er aus Papier oder Pappe besteht. Da Papier oder Pappe als Behältermaterial für die Aufbewahrung vieler Chemikalien zugelassen ist, für die Kunststoff oder Metall nicht zugelassen sind, wird durch die Erfindung ein einfacher Behälter geschaffen, wenn er vorzugsweise aus Papier oder Pappe besteht, der auch für die Aufbewahrung agressiver Chemikalien geeignet ist. Trotzdem ist der Behälter sehr stabil und zuverlässig, was für die Aufbewahrung solcher Chemikalien selbstverständlich auch sein muss. Dabei hat der Behälter trotzdem den Vorteil, dass die Faltung auf verhältnismässig einfache Weise entlang geraden Linien durchgeführt werden kann, so dass das Auffalten des Behälters maschinell durchgeführt werden kann.

Obwohl der Behälter vorzugsweise aus Papier oder Pappe hergestellt ist, kann er natürlich auch aus anderen Materialien, wie z.B. Kunststoff oder Metall hergestellt werden.

Besteht der Behälter aus Pappe, so kann in sehr vorteilhafter Weise die Stabilität stark erhöht werden, wenn mehrschichtige Pappe für die Herstellung verwendet wird. Der Behälter könnte zwar nach Erhärten des Leims der mehrschichtigen Pappe aufgefaltet werden. Wird er jedoch vor dem Erhärten des Leims der mehrschichtigen Pappe aufgefaltet, so ist keine zusätzliche Verleimung notwendig, um die Faltung auch nach Entfernen des Faltdrucks bzw. der Faltwerkzeuge stabil zu halten. Es hat sich als besonders vorteilhaft erwiesen, den Behälter aus fünfschichtiger Pappe herzustellen. Ein besonders günstiges Material ist Skandinavischer Kraftliner oder Natronpapier. Die Materialstärke sollte sich bei diesen Materialien pro Schicht ungefähr bei 300 g/qm und 0,5 mm bewegen, um einen für den gewünschten Zweck besonders gut geeigneten Behälter zu erhalten. Die Schichten können mit Polyvinylalkoholleim, Dispersion oder Schmelzkleber verleimt sein; diese Materialien haben sich als besonders gut geeignet erwiesen. Selbstverständlich sind jedoch auch andere Leime möglich.

Die Vorteile des erfindungsgemässen Behälters können voll ausgenutzt werden, wenn das Fassungsvermögen mindestens 56 Liter beträgt. Ein Fassungsvermögen von 56 Litern nutzt einerseits die Vorteile des erfindungsgemässen Behälters voll aus und ist andererseits mit den Normen für Verpackungen verträglich. Auch für grössere Fassungsvermögen kann der Behälter sehr günstig verwendet werden.

Um die Stabilität des Behälters weiter zu erhöhen und um den oberen Rand zu schützen, kann derselbe mit einem umgebördelten Metallband versehen sein, dessen Materialstärke vorzugsweise ungefähr 0,8 mm beträgt. Durch dieses Metallband wird natürlich ebenfalls verhindert, dass sich die Faltung wieder öffnen kann.

Der Behälter kann unterhalb des Randes mit einer dem Rand parallelen, nach innen vorspringenden Sicke versehen sein. Auch durch diese Massnahme wird die Stabilität weiter erhöht. Gleichzeitig kann durch den Vorsprung jedoch, wenn der Behälter mit einem Deckel versehen ist, eine Auflage für den Deckel gebildet werden, das dann vor Verschiebung gesichert auf dem Behälter festgehalten wird. Dabei kann zwischen Deckel und Vorsprung der Sicke noch eine Dichtung vorgesehen sein.

Wird der Deckel mit einem Spannring befestigt, so kann der Inhalt diebstahlsicher eingeschlossen werden. Ausserdem ist so die Möglichkeit geschaffen, dass der Behälter zollamtlich versiegelt werden kann.

Bei Deckeln ist in erster Linie an flache Deckel aus Holz, Spanplatten, Metall, Kunststoff, Papier oder ähnliche Materialen gedacht. Der Deckel kann jedoch auch ein weiterer, etwas kleinerer Behälter sein, der dann am oberen Rand in den grösseren Behälter hineinpasst und auf dem Vorsprung der Sicke ruht. Selbstverständlich wird auf diese Weise das Fassungsvermögen des Behälters wesentlich vergrössert.

Der erfindungsgemässe Behälter hat sich als sehr stabil erwiesen. Wird er aus fünfschichtigemskandinavischem Kraftliner mit den oben angegebenen Materialstärken hergestellt, so vermag er das dreifache seines Eigengewichtes sowie der Füllung zu tragen.

Die Erfindung wird im folgenden beispielsweise anhand von vorteilhaften Ausführungsformen unter Bezugnahme auf die Zeichnungen beschrieben. Es zeigen:
Fig. 1 in perspektivischer Ansicht eine erfindungsgemässe Ausführungsform des Behälters;
Fig. 2 eine Draufsicht auf den Karton, aus dem der Behälter hergestellt wird, mit eingezeichneten Faltungslinien;
Fig. 3 einen Querschnitt entlang der Ebene 111 von Fig. 1; und
Fig. 4 einen Querschnitt entlang der Ebene IV von Fig. 1.

Der Behälter 1 weist einen Behälterboden 2 sowie vier Wandfelder 3-6 auf. Von den Ecken 7 des Behälterbodens 2 gehen Faltteile 8-14 aus, die die Form von spitzen Dreiecken haben und sich nach oben hin zum Rand verbreitern.

Die Faltteile 8-14 sind in Fig. 2 dargestellt, die einen Materialzuschnitt mit den Faltlinien zeigt. Die Faltlinien sind dabei mit ausgezogenen Linien dargestellt, während die Linien, auf die die Faltlinien nach Faltung zu liegen kommen, gestrichelt sind. Im aufgefalteten Zustand ist das Wandfeld 3 um die Faltlinie 15 um nicht ganz 90° aus der Zeichenebene heraus auf den Betrachter zu um die Faltlinie 15 herumgefaltet. Das entsprechende gilt für die Wandfelder 4, 5 und 6. Die Faltung der Faltteile 8-14 wird wie folgt vorgenommen.

Der Faltteil 8 wird um die Faltlinie 17 herum so nach hinten gefaltet, dass seine Faltkante 18 hinter die Linie 16 zu liegen kommt. Anschliessend wird der Faltteil 9 um die Faltkante 18 wieder nach vorne gefaltet, so dass seine Linie 19 unter die Faltkante 17 zu liegen kommt. Anschliessend wird der Faltteil 10 nach vorne um die Faltkante 20 gefaltet, bis seine Kante 21 auf die Linie 19 des Faltteiles 9 zu liegen kommt. Jetzt wird der Faltteil 11 um die Kante 21 in der anderen Richtung gefaltet, so dass seine Linie 22 über die Faltlinie 20 zu liegen kommt. Dann wird der Faltteil 12 um die Faltkante 23 nach hinten gefaltet, so dass seine Faltlinie 24 ebenfalls hinter die Linie 22 des Faltteiles 11 zu liegen kommt, und zwar unmittelbar neben die Faltkante 20. Dann wird der Faltteil 13 wieder nach vorne um die Kante 24 gefaltet, so dass seine Linie 25 hinter der Faltlinie 23 liegt. Jetzt wird der Faltteil 14 um die Faltlinie 26 nach vorne geklappt, so dass seine Kante 27 auf die Linie 25 zu liegen kommt. Anschliessend wird noch das Wandelement 6 um die Linie 27 gefaltet, so dass die Linie 28 über die Faltlinie 26 zu liegen kommt.

Das Ergebnis der Faltung ist in Fig. 3 noch einmal im Schnitt gezeichnet. Dabei ist ein vierschichtiges Material dargestellt. Wie bereits erwähnt, hat sich ein fünfschichtiges Material als besonders vorteilhaft erwiesen; es kann jedoch auch eine grössere oder kleinere Zahl von Schichten verwendet werden. Im Bereich der Faltung liegen jeweils drei Lagen des mehrschichtigen Materials übereinander. Wie bei 29, 30 und 31 gezeigt ist, stossen nach der Faltung auf derselben Seite desselben Faltteiles befindliche Faltkanten aneinander. Hierdurch wird verhindert, dass hier das gelagerte Material in die Faltungen eindringen kann.

In Fig. 4 ist gezeigt, dass am oberen Rand des Behälters ein Metallband 32 befestigt ist, das U-förmig um den Behälterrand herumgebogen ist. Bei 33 ist in das Metallband und die Behälterwand eine Sicke nach innen eingedrückt, die parallel zum Rand verläuft und um den gesamten Rand herumläuft. Durch diese Sicke wird eine Auflagefläche für einen Deckel 34 geschaffen, der an seinem Rand noch mit einer Dichtung 35 versehen ist, die bei 36 mit dem Deckel 34 verleimt ist. Um den ganzen Behälterrand ist noch ein Spannring 37 herumgelegt, der in die Sicke eingreift und den Deckel übergreift, so dass der Deckel sicher festgehalten wird. Durch diese Art des Verschlusses kann ein Auslaufen des Inhalts sowie Diebstahl verhindert werden. Ausserdem kann diese Art des Verschlusses für Zollzwecke oder andere Zwecke versiegelt werden.

## Patentansprüche

1. Aus einem Zuschnitt aufgefalteter stapelbarer Behälter (1) mit einem viereckigen Behälterboden (2), der allseits von einer sich nach oben konisch öffnenden Behälterwand umgeben ist, die in ihren Eckbereichen dreieckige Faltteile (8-14) aufweist, welche von den Ecken (7) des Behälterbodens (2) ausgehen und teilweise über sich selbst bzw. zwischen ihnen liegende viereckige Wandfelder (3, 4, 5, 6) zu drei Materiallagen gefaltet Übergänge zwischen diesen Wandfeldern bilden, dadurch gekennzeichnet, dass in jedem Eckbereich sieben Faltteile (8-14) vorgesehen sind, wobei sich benachbarte Faltkanten (17,21; 20, 24; 23, 27) berühren, und dass der Behälter (1) ein Fassungsvermögen von mindestens 56 Litern hat.

2. Behälter nach Anspruch 1, dadurch gekennzeichnet, dass er aus Pappe hergestellt ist.

3. Behälter nach Anspruch 1 oder 2, dadurch gekennzeichnet, dass er aus mehrschichtiger Pappe hergestellt ist.

4. Behälter nach Anspruch 3, dadurch gekennzeichnet, dass er vor dem Erhärten des Leims der mehrschichtigen Pappe aufgefaltet ist.

5. Behälter nach einem der Ansprüche 1 - 4, dadurch gekennzeichnet, dass er aus fünfschichtiger Pappe hergestellt ist.

6. Behälter nach einem der Ansprüche 1 - 5, dadurch gekennzeichnet, dass er aus skandinavischem Kraftliner oder Natronpapier hergestellt ist.

7. Behälter nach Anspruch 6, dadurch gekennzeichnet, dass die Materialstärke pro Schicht ungefähr 300 g/qm und 0,5 mm beträgt.

8. Behälter nach einem der Ansprüche 3 - 7, dadurch gekennzeichnet, dass die Schichten mit Polyvinylalkoholleim, Dispersion oder Schmelzkleber verleimt sind.

9. Behälter nach einem der Ansprüche 1 - 8, dadurch gekennzeichnet, dass der obere Rand mit einem umgebördelten Metallband (32) versehen ist.

10. Behälter nach Anspruch 9, dadurch gekennzeichnet, dass die Materialstärke des Metallbandes (32) ungefähr 0,8 mm beträgt.

11. Behälter nach Anspruch 9 oder 10, dadurch gekennzeichnet, dass er unterhalb des Randes mit einer dem Rand parallelen, nach innen vorspringenden Sicke (33) versehen ist.

12. Behälter nach einem der Ansprüche 1 - 11, dadurch gekennzeichnet, dass er mit einem Deckel (34) versehen ist.

13. Behälter nach Anspruch 11 oder 12, dadurch gekennzeichnet, dass der Deckel (34) auf dem Vorsprung der Sicke (33) ruht.

14. Behälter nach Anspruch 13, dadurch gekennzeichnet, dass zwischen Deckel (34) und Vorsprung der Sicke (33) eine Dichtung (35) vorgesehen ist.

15. Behälter nach einem der Ansprüche 12 - 14, dadurch gekennzeichnet, dass der Deckel (34) mit einem Spannring (37) befestigt ist.

16. Behälter nach einem der Ansprüche 13 - 15, dadurch gekennzeichnet, dass der Deckel (34) ein weiterer, etwas kleinerer Behälter ist.

## Claims

1. A stackable container (1) which has been erected from a blank and which has a quadrilateral container floor (2) which is surrounded on all sides by an upwardly conically opening container wall which, in its corner regions, has triangular fold portions (8-14) which extend from the corners (7) of the container floor (2) and which, partly over themselves and partly over quadrilateral wall regions (3, 4, 5, 6) disposed therebetween, form transitional portions between these wall regions which are folded so as to comprise three layers of material, characterised in that seven fold portions (8-14) are provided in each corner region, adjacent fold margins (17, 21; 20, 24; 23, 27) being contiguous, and in that the container (1) has a capacity of at least 56 litres.

2. A container according to claim 1, characterised in that it is made of cardboard.

3. A container according to claim 1 or 2, characterised in that it is made of multi-layer cardboard.

4. A container according to claim 3, characterised in that it is erected before the adhesive of the multi-layer cardboard sets.

5. A container according to any one of claims 1 - 4, characterised in that it is made of five-layer cardboard.

6. A container according to any one of claims 1 - 5, characterised in that it is made of Scandinavian Kraft liner or soda paper.

7. A container according to claim 6, characterised in that the gauge of the material per layer is approximately 300 g/qm and 0.5 mm.

8. A container according to any one of claims 3 - 7, characterised in that the layers are stuck together by a polyvinyl alcohol adhesive, a dispersion or a heat-curable adhesive.

9. A container according to any one of claims 1 - 8, characterised in that the upper margin is provided with a bead comprising a metal strip (32).

10. A container according to claim 9, characterised in that the thickness of the metal strip (32) is approximately 0.8 mm.

11. A container according to claim 9 or 10, characterised in that it is provided with an inwardly protruding bead (33) disposed below and parallel to the margin.

12. A container according to any one of claims 1 - 11, characterised in that it is provided with a lid (34).

13. A container according to claim 11 or 12, characterised in that the lid (34) rests on the projection of the bead (33).

14. A container according to claim 13, characterised in that a seal (35) is provided between the lid (34) and the projection of the bead (33).

15. A container according to any one of claims 12 - 14, characterised in that the lid (34) is secured by means of a resilient ring (37).

16. A container according to any one of claims 13 - 15, characterised in that the lid (34) is in the form of a further, somewhat smaller container.

## Revendications

1. Récipient gerbable (1) formé par pliage à partir d'un flan, comportant un fond de récipient rectangulaire (2) qui est entouré de tous côtés par une paroi de récipient qui s'évase en cône vers le haut et qui comporte, dans les régions de ses angles, des parties plissées triangulaires (8-14) qui partent des angles (7) du fond du récipient (2) et forment, entre les panneaux de paroi rectangulaires (3, 4, 5, 6) situés entre elles, des transitions repliées en partie sur elles- mêmes ou sur ces panneaux de paroi en trois couches de matière, caractérisé en ce qu'il est prévu, dans chaque région d'angle, sept parties plissées (8-14), les arêtes de plissage voisines (17, 21; 20, 24; 23, 27) se touchant, et en ce que le récipient (1) a une capacité d'au moins 56 litres.

2. Récipient selon la revendication 1, caractérisé en ce qu'il est fabriqué en carton.

3. Récipient selon la revendication 1 ou 2, caractérisé en ce qu'il est fabriqué en carton multi-couche.

4. Récipient selon la revendication 3, caractérisé en ce qu'il est formé par pliage du carton multi-couche avant la prise de la colle.

5. Récipient selon l'une quelconque des revendications 1 à 4, caractérisé en ce qu'il est fabriqué en carton à cinq couches.

6. Récipient selon l'une quelconque des revendications 1 à 5, caractérisé en ce qu'il est fabriqué en papier couverture kraft de Scandinavie ou en papier à soude.

7. Récipient selon la revendication 6, caractérisé en ce que l'épaisseur de matière par couche s'élève approximativement à 0,5 mm pour un poids de 300 g/ₘ².

8. Récipient selon l'une quelconque des revendications 3 à 7, caractérisé en ce que les couches sont collées avec une colle d'alcool polyvinylique, une colle à dispersion ou à fusion.

9. Récipient selon l'une quelconque des revendications 1 à 8, caractérisé en ce que son bord supérieur est garni d'une bande de métal rabattue (32).

10. Récipient selon la revendication 9, caractérisé en ce que l'épaisseur de matière de la bande de métal (32) s'élève approximativement à 0,8 mm.

11. Récipient selon la revendication 9 ou 10, caractérisé en ce qu'il comporte, au-dessous du bord, une moulure (33) qui fait saillie vers l'intérieur et qui est parallèle au bord.

12. Récipientselon l'une quelconque des revendications 1 à 11, caractérisé en ce qu'il est équipé d'un couvercle (34).

13. Récipient selon la revendication 11 ou 12, caractérisé en ce que le couvercle (34) repose sur la saillie de la moulure (33).

14. Récipient selon la revendication 13, caractérisé en ce qu'une garniture d'étanchéité (35) est prévue entre le couvercle (34) et la saillie de la moulure (33).

15. Récipient selon l'une quelconque des revendications 12 à 14, caractérisé en ce que le couvercle (34) est fixé avec un collier tendeur (37).

16. Récipient selon l'une quelconque des revendications 13 à 15, caractérisé en ce que le couvercle (34) est un autre récipient, un peu plus petit.
